# EUROPÄISCHE PATENTSCHRIFT

(11) **EP 1 697 598 B1**
(45) Veröffentlichungstag und Bekanntmachung des Hinweises auf die Patenterteilung: **01.07.2009**
(21) Anmeldenummer: 04790943.7
(22) Anmeldetag: 28.10.2004
(51) Int. Cl.: E04B 2/70

(54) **BLOCKHAUSARTIGE FASSADE**
LOG-CABIN TYPE FACADE
FACADE DE TYPE MAISON EN RONDINS

(30) Priorität: 11.11.2003 DE 10352902
(43) Veröffentlichungstag der Anmeldung: 06.09.2006
(73) Patentinhaber: Miller, Alexander, 75031 Eppingen (DE); Langlitz, Andreas, 67346 Speyer (DE)
(72) Erfinder: Miller, Alexander, 75031 Eppingen (DE); Langlitz, Andreas, 67346 Speyer (DE)
(74) Vertreter: Maser, Jochen
(86) Internationale Anmeldenummer: PCT/EP2004/012170
(87) Internationale Veröffentlichungsnummer: WO 2005/047611

(56) Entgegenhaltungen:
- DE-A- 2 535 980
- US-A- 5 586 422
- US-B1- 6 199 332

## Beschreibung

Die Erfindung betrifft eine blockhausartige Fassade gemäß dem Oberbegriff des Anspruchs 1.

Aus der US-PS 5 638 649 ist eine blockhausartige Fassade zur Verkleidung von Außenwänden bekannt, welche aus mehreren längsgestreckten Profilelementen zur Verkleidung der Wandfläche besteht, die übereinander anordenbar sind und Eckausbildungselemente umfasst, die den Seitenprofilen zugeordnet und als im Kreuzverband übereinander gereihte Stämme zur Bildung einer Außenecke anordenbar sind. Die Profilelemente und die Eckausbildungselemente bilden den Eindruck einer massiven Blockhausweise.

Zur Ausgestaltung dieser blockhausartigen Fassade ist erforderlich, dass bei der Verwendung von gleichen Profilelementen für die Verkleidung der Wandabschnitte zur Herstellung einer Außenecke unterschiedlich ausgebildete Eckausbildungselemente vorgesehen sind, um die blockhausartige Fassade zu errichten. Somit sind linke und rechte Eckausbildungselemente erforderlich, um einen Verbund zu schaffen, der für den Betrachter keine Schnittstellen zeigen soll und als Imitat einer echten Blockhausfassade sehr nahe kommt. Durch die Ausgestaltung der unterschiedlichen Eckausbildungen ist die Erstellung einer derartigen Fassade aufwendig. Darüber hinaus weisen die Profilelemente den Nachteil auf, dass diese bei längerem Gebrauch nicht bündig übereinander anliegen, sondern sich an den Stoßstellen aufweiten können.

Aus der US 6 199 332 B1 ist ebenfalls eine Fassadenbekleidung für die Bildung einer blockhausartigen Außenfassade bekannt, bei der gleich ausgebildete Profilelemente an den Wandflächen vorgesehen sind und unterschiedliche Eckausbildungselemente als vorgefräste Holzstummel für einen rechten und einen linken Anschluss vorgesehen sind. Auch bei dieser Ausführungsform bestehen dieselben Nachteile wie bei der zuvor beschriebenen blockhausartigen Fassade. Analoges gilt für die US 5 586 422 A.

Der Erfindung liegt die Aufgabe zugrunde, eine blockhausartige Fassade für Wände im Innen- und Außenbereich vorzuschlagen, welche durch die einfache Ausgestaltung der Elemente eine schnelle Herstellung und Errichtung der Fassade ermöglicht und ein von der Anordnung und Ausrichtung unabhängiges Zusammensetzen der Elemente zu einer Fassade ermöglicht.

Diese Aufgabe wird erfindungsgemäß durch die Merkmale des Anspruchs 1 gelöst.

Die erfindungsgemäße Ausgestaltung der Fassade weist den Vorteil auf, dass die längsgestreckten Profilelemente identisch ausgebildet sind, so dass diese sowohl an einer Innenwand als auch an einer Außenwand einsetzbar sind und sowohl an ihrem rechten als auch an ihrem linken Ende dieselben Anschlüsse aufweisen. Diese längsgestreckten Profilelemente können sowohl zur Herstellung einer Innenecke als auch einer Außenecke im Innen- oder Außenbereich verwendet werden. Des Weiteren weist die erfindungsgemäße Fassade den Vorteil auf, dass die Eckausbildungselemente ebenfalls identisch ausgebildet sind und unabhängig deren Anordnung an einem linken oder rechten Ende eines zu imitierenden Stammes zur Bildung eines Kreuzverbandes ihre Verwendung finden.

Dadurch ist eine einfache und kostengünstige Herstellung für eine Fassade gegeben. Zusätzlich ist ein einfacher Bausatz aus zwei Elementen vorgesehen, die die vollständige Errichtung einer Fassade ermöglichen. Derartige Profilelemente und Eckausbildungselemente können als Bausatz vorgesehen sein, der sowohl für den Fachmann als auch für den Heimwerker eine einfache und schnelle Errichtung ermöglicht. Darüber hinaus weisen diese einfachen geometrischen Formen für das längsgestreckte Profilelement und das Eckausbildungselement eine hohe Designfreiheit auf.

Durch die Anordnung einer Querausnehmung nahe den Stirnseiten der Profilelemente für den Kreuzverband eines gegenüberliegenden Profils ist gleichzeitig ermöglicht, dass mit einem Profilelement eine Außenecke und eine Innenecke einer Fassade herstellbar ist.

Nach einer vorteilhaften Ausgestaltung der Erfindung ist vorgesehen, dass die Profilelemente und die Eckausbildungselemente mit Steckverbindungselementen, vorzugsweise Bolzen, insbesondere aus Holz oder Holzdübeln, miteinander verbindbar sind. Dadurch kann eine einfache Montage mit einer hohen Stabilität gegeben sein, das durch einfaches Zusammenstecken oder Zusammensetzen ermöglicht ist.

Nach einer vorteilhaften Ausgestaltung der Erfindung ist vorgesehen, dass an jeder Verbindungsstelle zwischen den Profilelementen und Eckausbildungselementen zumindest zwei Steckverbindungselemente vorgesehen sind. Dadurch kann eine stabile Anordnung und Befestigung gegeben sein. Gleichzeltig wird durch das Vorhandensein von wenigstens zwei Verbindungselementen eine Verdrehsicherung gegeben.

Vorteilhafterweise ist vorgesehen, dass an jeder Verbindungsstelle des Profilelementes wenigstens zwei Bohrungen zur Aufnahme der Steckelemente vorgesehen sind. Somit sind die einzelnen Elemente zur Herstellung der Fassade vorgefertigt, so dass ohne weitere Bearbeitung ein einfaches Zusammensetzen ermöglicht ist.

Nach einer weiteren vorteilhaften Ausgestaltung der Erfindung ist vorgesehen, dass die Eckverbindungselemente an einem linken und einem rechten Abschnitt einer Anschlussfläche jeweils zumindest zwei Bohrungen zur Aufnahme der Steckverbindungselemente aufweist. Dadurch ist ermöglicht, dass das Eckverbindungselement als solches universell für die Anordnung einer linken oder rechten Seite beziehungsweise zur Herstellung eines Abschlusses in X- oder Y-Richtung des Kreuzverbandes ermöglicht ist. Die Steckverbindungselemente werden entweder an den zumindest zwei linken oder rechten Bohrungen der Anschlussfläche vorgesehen.

Die Profilelemente sind nach einer bevorzugten Ausführungsform im Querschnitt als Halbrundprofil ausgebildet, welche eine runde, einen Baumstamm imitierende Außenseite und eine Innenseite als Anlagefläche mit Vertiefungen umfasst. Die auf der Innenseite vorgesehenen Vertiefungen können beispielsweise W- oder V-förmig, dreieckförmig oder dergleichen vorgesehen sein. Diese weisen den Vorteil auf, dass bei der Verwendung von natürlichem Holz als Profilelement ein Aufspalten während der Austrocknung des Prozesses verhindert wird. Gleichzeitig können in diesen Vertiefungen Versorgungsleitungen eingebracht werden, um beispielsweise eine Wandleuchte oder dergleichen, die an der Fassade angebracht wird, mit Energie zu versorgen. Selbstverständlich sind jegliche weitere Anwendungen möglich.

Das Profilelement weist nach einer weiteren vorteilhaften Ausgestaltung an einem oberen Abschnitt in seiner Längserstreckung eine Feder und an der gegenüberliegenden Unterseite eine komplementär ausgebildete Nut auf. Dadurch wird ermöglicht, dass ein sicheres Ineinandergreifen von übereinander geordneten Profilelementen zur Verkleidung einer Wandfläche ermöglicht ist. Durch die Nut- und Federausbildung wird auch ermöglicht, dass ein Aufspringen oder Aufwellen einzeiner Abschnitte eines Profilelementes nach längerem Gebrauch verhindert wird. Dadurch kann auch eine dichte Anordnung geschaffen sein.

Vorteilhafterweise ist an einer Unterseite des Profilelementes zwischen einer Außenseite und der Nut eine Stegfläche ausgebildet, weiche zum Aufsetzen auf ein weiteres Profilelement ausgebildet ist. Durch diese Stegfläche wird zum einen ermöglicht, dass die Ausgestaltung der Feder des darunter angeordneten Profilelementes vollständig verdeckt wird. Gleichzeitig wird der Charakter einer massiven Blockhausbauweise erhöht. Andererseits ist ermöglicht, dass die Stegfläche ein Eindringen von Feuchtigkeit selbst bei Schlagregen oder hohen Windgeschwindigkeiten verhindert.

Nach einer bevorzugten Ausführungsform weist das Profilelement - in einer Seitenansicht gesehen - an jeder Stirnseite von einer unteren Kante aus bis zur Längsmittelebene eine viertelkreisförmige Ausfräsung als zweite Anschlussfläche auf, welche in eine plane erste Anschlussfläche bis zum oberen Ende übergeht. Durch diese geometrische Ausgestaltung der Stirnseite können sowohl in der einen als auch der anderen Verlegerichtung gleiche Bedingungen für die Verbindungsstellen gegeben sein. Diese Ausgestaltung weist darüber hinaus den Vorteil auf, dass eine kompakte und geschlossene Anordnung im Kreuzverband von übereinander greifenden Stämmen imitiert werden kann. Dieses Profilelement wird in Verbindung mit dem Zwischenstück verwendet und bildet auch die Basis für den Einsatz ohne Zwischenstücke.

Vorteilhafterweise weist das Profilelement für den Einsatz ohne Zwischenstück nahe der ersten Anschlussfläche in einer zweiten Anschlussfläche eine quer laufende Profilierung auf, in welche die Feder des im Kreuzverband angeordneten, weiter darunter liegende Profilelement eingreift. Dadurch wird ermöglicht, dass eine Anschlussfläche des Eckausbildungselementes unmittelbar an der ersten Anschlussfläche des Profilelementes angreift. Gleichzeitig ist ermöglicht, dass bei Bildung einer Innenecke eine zusätzliche Fixierung durch die Profilelemente selbst gegeben ist.

Nach einer weiteren vorteilhaften Ausgestaltung der Erfindung weisen die Eckausbildungselemente, welche aus einem runden Körper bestehen, an einer Unterseite eine konkave Fläche auf, deren Krümmungsradius dem Radius des Eckausbildungselementes entspricht. Dadurch können die Eckausbildungselemente bündig übereinander gestapelt werden, und der optische Eindruck entspricht dem der Blockhausmassivbauweise.

Die Eckausbildungselemente weisen vorteilhafterweise an einer Stirnseite eine plane Schnittfläche, die der Endfläche eines Stammes entspricht, und gegenüberliegend eine erste und zweite Anschlussfläche auf, die in Analogie der Verbindungsstellen von den Profilelementen ausgebildet ist. Dadurch ist eine einfache und konstruktive Ausgestaltung sowie ein einfacher Aufbau und ein Zusammensetzen der Profilelemente und Eckausbildungselemente gegeben.

Nach einer weiteren vorteilhaften Ausgestaltung der Erfindung ist vorgesehen, dass die Profilelemente und die Eckausbildungselemente aus Holz ausgebildet werden. Für den Außenbereich werden vorzugsweise Lärchenholz, Douglasieholz eingesetzt. Für den Innenausbau oder Saunabau werden beispielsweise Zedernholz, nordische Fichte, Hemlocktannenholz, Kiefemholz, Eiche oder dergleichen verwendet. Alternativ kann vorgesehen sein, dass auch Holzimitate oder beispielsweise Kunststoffprofile mit laminiertem Holz oder andere Grundaufbauten, auf welche ein Laminat oder eine optische Struktur, welche dem Holz entspricht, aufgesprüht, aufgeklebt oder dergleichen wird.

Weitere vorteilhafte Ausgestaltungen und Ausführungsformen der Erfindung sind in den weiteren Ansprüchen angegeben.

Die Erfindung sowie weitere vorteilhafte Ausführungsformen und Weiterbildungen derselben werden im Folgenden anhand den in den Zeichnungen dargestellten Beispielen näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
- Figur 1: eine perspektivische Ansicht einer blockhausartigen Fassade zur Verkleidung einer Außenecke,
- Figur 2a: eine perspektivische Darstellung eines Profilelementes für die Fassade gemäß Figur 1,
- Figur 2b: eine schematische Schnittdarstellung des Profilelementes gemäß Figur 2a,
- Figur 2c: eine schematische Seitenansicht des Profilelementes gemäß Figur 2a,
- Figur 3: eine perspektivische Darstellung eines Eckausbildungselementes für eine Fassade gemäß Figur 1,
- Figur 4: eine perspektivische Ansicht eines Zwischenstückes für eine Fassade gemäß Figur 1,
- Figur 5: eine perspektivische Darstellung einer weiteren erfindungsgemäßen blockhausartigen Fassade,
- Figur 6: eine perspektivische Ansicht eines Profilelementes für eine Fassade gemäß Figur 5 und
- Figur 7: eine perspektivische Ansicht eines Eckausbildungselementes für eine Fassade gemäß Figur 5.

In Figur 1 ist perspektivisch eine blockhausartige Fassade 11 dargestellt. Diese teils explosionsartige Darstellung zeigt das Zusammenwirken von längsgestreckten Profilelementen 12 und daran angeordneten Zwischenstücken 14, welche mit Eckausbildungselementen 16 zur Bildung einer Außenecke zusammengesetzt sind. Die Fassade 11 kann sowohl für den Innenbereich als auch für den Außenbereich vorgesehen sein, um eine nicht näher dargestellte Wand zu verkleiden. Das Zusammensetzen der Profilelemente 12, Zwischenstücke 14 und Eckausbildungen 16 wird nach der Beschreibung der einzelnen Elemente näher erläutert.

In Figur 2a ist das Profilelement 12 für die Fassade 11 perspektivisch dargestellt. Das längsgestreckte Profilelement 12 ist als Halbrundprofil ausgebildet, wie die Schnittdarstellung gemäß Figur 2b näher zeigt. Das Profilelement 12 ist spiegelsymmetrisch zur Mittelachse 19 ausgebildet und weist an jeder Stirnseite eine erste plane Anschlussfläche 21 auf, welche in eine durch eine viertelkreisförmige Ausfräsung gebildete zweite Anschlussfläche 22 übergeht. An einem oberen Abschnitt 23 des Profilelementes 12 ist über die gesamte Länge in Längserstreckung des Profilelementes 12 gesehen eine Feder 24 ausgebildet. Diese Feder 24 ist zu einer rückseitigen Anlagefläche 26 beabstandet. An einer Unterseite des Profilelementes 12 ist eine Nut 28 komplementär zur Feder 24 ausgebildet. Diese Nut 28 ist wie die Feder 24 um denselben Abstand gegenüber einer Anlagefläche 26 versetzt, so dass beim Übereinandersetzen der Profilelemente 12 ein sicheres Eingreifen der Feder 24 in die Nut 28 ermöglicht ist.

Das Profilelement 12 weist von der Anlagefläche 26 ausgehende Vertiefungen 29 auf. Gemäß Figur 2b sind bspw. drei Vertiefungen vorgesehen, wobei deren Anzahl und Größe beliebig ist. Der Anlagefläche 26 gegenüberliegend ist eine Außenseite 31 ausgebildet, welche nahezu halbkreisförmig ausgebildet ist und an einem unteren Abschnitt an einer unteren Kante 32 endet. Von dieser Kante 32 aus erstreckt sich eine Stegfläche 33 ansteigend bis zur Nut 28. Diese Stegfläche weist vorteilhafterweise eine konkave Fläche auf, deren Krümmungsradius dem der Außenseite 31 entspricht. Diese Stegfläche 23 liegt bündig an einem darunter angeordneten Profilelement 12 im zusammengebauten Zustand auf und verdeckt die Nut 22 sowie nicht näher dargestellte Befestigungselemente, wie bspw. Nägel, weiche in einem Übergangsbereich 36 in Bohrungen 37 eingebracht werden können (Figur 2c). Diese Bohrungen 37 laufen diagonal nach unten bis zur Anlagefläche 26, so dass das Profilelement 12 zur Wand befestigbar und die Befestigung nicht sichtbar ist.

Das Profilelement 12 kann somit im Übergangsbereich 36 zur Wand befestigt werden. Ein darüber liegendes Profilelement 12 umgreift mit der Nut 28 die Feder 24, wobei ein Halteabschnitt 38 hinter die Feder 24 greift, so dass in diesem Bereich eine feste Anlage des unteren Abschnitts des darüber liegenden Profilelementes 12 an dem darunter liegenden Profilelement 12 gegeben ist. Am oberen Abschnitt des Profilelements 12 nahe der Feder 24 erfolgt wiederum eine Fixierung über Befestigungsmittel an der Wand. Somit kann eine sichere Befestigung der Profilelemente 12 gegeben sein, welche auch den Anforderungen an die Windlasten genügt.

In die erste Anschlussfläche 21 sind zwei Bohrungen 41 eingebracht. Diese Bohrungen 41 dienen zur Aufnahme von Steckverbindungselementen 43 (Figur 1). Die Steckverbindungselemente 43 sind bei der Verwendung von Naturholz für die blockhausartige Fassade 11 als sogenannte Holzdübel ausgebildet, die gesteckt, gegebenenfalls verpresst und/oder zusätzlich auch noch verklebt sein können.

In Figur 3 ist das Eckausbildungselement 16 näher dargestellt. Das Eckausbildungselement 16 wird aus einem runden Körper, vorzugsweise einem Rundholzstummel, hergestellt und weist rückseitig eine plane Schnittfläche 46 auf, welche als Endfläche eines Stammes ausgebildet ist. Gegenüberliegend ist eine erste Anschlussfläche 47 ausgebildet. Diese Anschlussfläche 47 ist plan und umfasst einen halbkreisförmigen Bereich. Daran schließt sich eine zweite Anschlussfläche 48 an, welche in der Seitenansicht des Eckausbildungselementes 16 gesehen durch eine viertelkreisförmige Ausfräsung ausgebildet ist. Diese Anlagefläche 48 dient zum Anliegen an den um 90° versetzt im Kreuzverband angeordneten darunter liegenden imitierten Stamm.

An einer Unterseite des Eckausbildungselementes ist eine konkave Fläche 49 vorgesehen, welche einen Krümmungsradius aufweist, der dem Radius des Stummels der Eckausbildung entspricht.

An der ersten Anschlagfläche 47 ist ein rechtes und ein linkes Paar Bohrungen 51 vorgesehen. Dadurch wird ermöglicht, dass das Eckausbildungselement 16 sowohl als linkes und als auch rechtes Abschlusselement einsetzbar ist.

In Figur 4 ist eine perspektivische Ansicht des Zwischenstückes 14 dargestellt. Das Zwischenstück 14 weist eine Anschlussfläche 56 auf, welche vorzugsweise deckungsgleich mit der ersten Anschlussfläche 21 des Profilelementes 12 ausgebildet ist. Am unteren Ende des Zwischenstückes 14 ist eine konkave Fläche 57 vorgesehen, welche einen Krümmungsradius aufweist, der dem Radius des Eckausbildungselementes 16 entspricht. Diese Fläche 57 geht beim Positionieren des Zwischenstückes 14 zum Profil zu einer Stirnseite des Profilelementes 12 unmittelbar in die zweite Anschlussfläche 22 über.

Das Zwischenstück 14 weist vorteilhafterweise Durchgangsbohrungen 58 auf, so dass die Steckverbindungselemente 43 das Zwischenstück 14 vollständig durchdringen und auf der rechten und linken Seite zur Aufnahme des Profilelementes 12 und des Eckausbildungselementes 16 vorgesehen sind.

Die Fassade 11 gemäß Figur 1 wird auf einem Sockel 61 aufgebaut. In einer Raumrichtung wird ein Profilelement 12, ein daran befestigtes Zwischenstück 14 und ein Eckausbildungselement 16 angeordnet. Im Anschluss daran wird in einer zweiten Raumrichtung ein Profilelement 12', Zwischenelement 14' und ein nicht näher dargestelltes Eckausbildungselement zusammengesetzt und auf einen Sockel 61 in der weiteren Raumrichtung aufgesetzt. Das Eckausbildungselement für die zweite Raumrichtung überdeckt das Zwischenstück 14 vollständig, so dass dieses Zwischenstück 14 bei der fertiggestellten Fassade nicht sichtbar ist. Der Aufbau der blockhausartigen Fassade im Kreuzverband folgt abwechselnd in den Raumrichtungen, so dass ein Ineinandergreifen der einzelnen Elemente und ein gegenseitiges Fixieren gegeben ist.

Es ist auch ermöglicht, dass zunächst die Profilelemente 12 und 12' angeordnet werden und im Anschluss daran die Zwischenstücke 14, 14' einzeln oder in Verbindung mit den Eckausbildungselementen 16, 16' über die Steckverbindungselemente 43 befestigt werden.

In Figur 5 ist eine weitere erfindungsgemäße alternative Ausgestaltung der blockhausartigen Fassade 11 dargestellt. Diese Fassade 11 unterscheidet sich von der in Figur 1 dargestellten Fassade dadurch, dass zur Herstellung dieser Fassade Profilelemente 12 und Eckverbindungselemente 16 verwendet werden, welche über Steckverbindungselemente 43 zueinander positioniert sind. Hierfür ist das Profilelement 12, welches in Figur 6 perspektivisch dargestellt ist, gegenüber dem in Figur 2 dargestellten Profilelement 12 modifiziert und weist in der zweiten Anschlussfläche 22 nahe der ersten Anschlussfläche 21 eine querverlaufende Vertiefung 66 auf. Diese Vertiefung entspricht der Nut 24 und einer Schulter 67, welche im oberen Bereich des Profilelementes 12 ausgebildet ist. Diese querverlaufende Vertiefung 66 ermöglicht die einfache Anordnung der Profilelemente 12 zueinander zur Ausgestaltung einer Innenecke 69. Die Nut 24 des Profilelementes 12 greift in die Vertiefung 66 des darüber liegenden Profilelementes ein und bildet eine Fixierung.

Das Eckausbildungselement 16 gemäß Figur 7 für die erfindungsgemäße Fassade 11 gemäß Figur 5 unterscheidet sich zum Eckausbildungselement 16 gemäß Figur 3 dadurch, dass in der zweiten Anschlussfläche 48 eine Vertiefung 68 vorgesehen ist, welche der des Profilelementes 12 gemäß Figur 6 entspricht. Dadurch wird ermöglicht, dass die erste Anschlussfläche 47 des Eckausbildungselementes 16 bündig an der ersten planen Anschlussfläche 21 des Profilelementes 12 anliegt und eine Abfräsung der Nut 24 im Kreuzungsbereich der Profilelemente 12 bzw. an dem äußeren Endbereich der Profilelemente 12 nicht erforderlich ist.

Der Aufbau der Fassade 11 gemäß Figur 5 erfolgt wie folgt:
Bevor das Profilelement 12 verbaut werden kann, wird das Eckausbildungselement 16 an das Profilelement 12 angebracht und als Ganzes auf das darunter liegende Profilelement 12 aufgesetzt. Dann greift die Ausfräsung 66 in die Feder 24 des quer darunter liegenden, zu 90° versetzten Profilelementes 12 ein, vorzugsweise zur Hälfte über die Länge des Eckausbildungselements 16. Dadurch ist eine Versteifung der Ecke gegeben.

Alternativ kann auch vorgesehen sein, dass die Eckausführungen - in der Draufsicht gesehen - von einem 90° Winkel abweichen, Die Querausfräsungen 66 sind dementsprechend an den gegebenen Winkel angepasst.

Die erfindungsgemäße Fassade 11 gemäß den Figuren 1 und 5 weist den Vorteil auf, dass ein Bausatz mit Elementen ausgebildet ist, weiche sowohl für eine linke als auch eine rechte Ausrichtung oder Seite einsetzbar sind. Der Aufbau wird dadurch erheblich erleichtert. Eine der massiven Blockhausfassade optisch entsprechende Fassade wird ermöglicht.

## Patentansprüche

1. Blockhausartige Fassade zur Verkleidung von Wänden im Innen-und Außenbereich, mit zumindest zwei langgestreckten Profilelementen (12) zur Verkleidung einer Wandfläche, welche übereinander anordenbar sind, mit Eckausbildungselementen (16), die den Profilelementen (12) zugeordnet und als im Kreuzverband übereinandergreifende Stummel anordenbar sind, wobei die Profilelemente (12) zusammen mit den Eckausbildungen (16) den Eindruck einer massiven Blockhausbauweise bilden, **dadurch gekennzeichnet,**
- **dass** die Profilelemente (12) in deren Längserstreckung spiegelsymmetrisch ausgebildet sind und nahe deren Stirnseiten jeweils eine quer verlaufende Vertiefung (66) für ein durch den Kreuzverband zu verbindendes gegenüberliegende Profilelement (12) aufweisen,
- **dass** die Eckausbildungselemente (16) als Rundholzstummel ausgebildet sind, die eine Endfläche bildenden Schnittfläche (46) und gegenüberliegend eine erste plane Anschlussfläche (47) und daran angrenzend an eine Außenseite des kreuzenden Profilelementes (12) und Eckausbildungselementes (16) angepasste zweite Anschlussfläche (48) aufweisen und
- **dass** durch die Profilelemente (12) und die Eckausbildungselemente (16) ein Bausatz zur Ausbildung einer Fassade (11) für eine Außenecke und Innenecke gegeben ist.

2. Fassade nach Anspruch 1, **dadurch gekennzeichnet, dass** die Profilelemente (12) und die Eckausbildungselemente (16) mit Steckverbindungselementen (43), vorzugsweise Bolzen, insbesondere aus Holz oder Holzdübeln, miteinander verbindbar sind.

3. Fassade nach einem der vorhergehenden Ansprüche, **dadurch gekennzeichnet, dass** an jeder Verbindungsstelle zwischen den Profilelementen (12) und den Eckausbildungselementen (16) zumindest zwei Steckverbindungselemente (43) vorgesehen sind.

4. Fassade nach einem der vorhergehenden Ansprüche, **dadurch gekennzeichnet, dass** an jeder Verbindungsstelle des Profilelementes (12) wenigstens zwei Bohrungen (41, 58) zur Aufnahme der Steckverbindungselemente (43) vorgesehen sind.

5. Fassade nach einem der Ansprüche 1 bis 3, **dadurch gekennzeichnet, dass** die Eckausbildungselemente (16) an einem linken und rechten Abschnitt der ersten Anschlagfläche (47) jeweils zumindest zwei Bohrungen (51) zur Aufnahme der Steckverbindungselemente (43) aufweisen.

6. Fassade nach einem der vorhergehenden Ansprüche, **dadurch gekennzeichnet, dass** das Profilelement (12) im Querschnitt als Halbrundprofil ausgebildet ist, welches eine runde, einen Baumstamm imitierende Außenseite (31) und eine zumindest abschnittsweise plane Anlagefläche (26) umfasst, welche vorzugsweise Vertiefungen (29) aufweist.

7. Fassade nach einem der vorhergehenden Ansprüche, **dadurch gekennzeichnet, dass** das Profilelement (12) an einem oberen Abschnitt (23) entlang einer Längserstreckung eine Feder (24) und an der gegen-überliegenden Unterseite eine komplementär ausgebildete Nut (28) aufweist.

8. Fassade nach einem der vorhergehenden Ansprüche, **dadurch gekennzeichnet, dass** an der Unterseite des Profilelementes (12) zwischen einer Außenseite (31) und einer Nut (28) eine Stegfläche (33) ausgebildet ist, welche einen Überlappungsbereich mit einem der Stegfläche (33) zugeordneten und benachbarten Profilelement (12) bildet.

9. Fassade nach einem der vorhergehenden Ansprüche, **dadurch gekennzeichnet, dass** das Profilelement (12) - in einer Seitenansicht gesehen - an jeder Stirnseite von einer unteren Kante (32) aus bis zur Längsmittelebene eine kreissegmentförmige Ausfräsung als zweite Anschlussfläche (22) aufweist, welche in eine erste plane Anschlussfläche (21) bis zum oberen Ende des Profilelementes (12) übergeht.

10. Fassade nach einem der vorhergehenden Ansprüche, **dadurch gekennzeichnet, dass** die Bohrungen (41, 58) in der planen Anschlussfläche (21) des Profilelementes (12) vorgesehen sind.

11. Fassade nach einem der vorhergehenden Ansprüche, **dadurch gekennzeichnet, dass** das Profilelement (12) nahe der ersten Anschlussfläche (21) in der zweiten Anschlussfläche (22) eine zur Längserstreckung des Profilelementes (12) quer verlaufende Vertiefung (66) aufweist, welche eine Profilierung zur Aufnahme zumindest der Feder (24) eines im Kreuzverband angeordneten weiteren Profilelementes (12) aufweist.

12. Fassade nach einem der vorhergehenden Ansprüche, **dadurch gekennzeichnet, dass** das Eckausbildungselement (16) aus einem runden Körper besteht, welcher an einer Unterseite eine konkave Fläche (49) aufweist, die vorzugsweise einen dem Radius des Eckausbildungselementes (16) entsprechenden Krümmungsradius umfasst.

13. Fassade nach einem der vorhergehenden Ansprüche, **dadurch gekennzeichnet, dass** an einer Stirnseite des Eckausbildungselementes (16) eine plane Schnittfläche (46) als Endfläche eines Stammes ausgebildet ist und die gegenüberliegende Stirnseite in der Seltenansicht gesehen in einer oberen Hälfte eine plane Anschlussfläche (47) aufweist, welche in eine zweite Anschlussfläche übergeht, die durch eine kreissegmentförmige Ausfräsung gebildet ist, welche vorzugsweise einen dem Radius des Eckausbildungselementes (16) entsprechenden Radius aufweist.

14. Fassade nach Anspruch 1, **dadurch gekennzeichnet, dass** das Eckausbildungselement (16) zwischen einer ersten Anschlussfläche (47) und einer zweiten Anschlussfläche (48) eine Vertiefung (66) aufweist.

15. Fassade nach einem der vorhergehenden Ansprüche, **dadurch gekennzeichnet, dass** das Profilelement (12) im Übergangsbereich (36) zwischen der Außenseite (31) und der Feder (24) Bohrungen (37) aufweist, die vorzugsweise von außen nach innen gesehen schräg nach unten verlaufend angeordnet sind.

16. Fassade nach einem der vorhergehenden Ansprüche, **dadurch gekennzeichnet, dass** die Profilelemente (12) und die Eckausbildungen (16) Holz, vorzugsweise für den Außenbereich aus Lärchenholz oder Douglasieholz und für den Innenbereich vorzugsweise aus Kiefer, Eiche, nordische Fichte, Zedernholz, Hemlocktanne hergestellt oder als Holzimitat, ausgebildet sind.

## Claims

1. Log-cabin type façade for cladding walls in internal and external areas with at least two elongated contoured elements (12) for cladding a wall surface, which are arranged over each other, with corner-forming elements (16) that are assigned to the contoured elements (12) and are arranged in the form of stumps reaching over each other in a cross bond, whereby the contoured elements (12) and the corner-forming elements (16) jointly take on the appearance of a massive blockhouse-type building mode, **characterized in that**
- the contoured elements (12) are designed to be mirror-symmetrical in their longitudinal extension and comprise near their front sides a transverse recess (66) each for the contoured element (12) positioned opposite from them in the cross bond;
- the corner-forming elements (16) are designed in the form of round wood stumps with a cut surface (46) that forms an end surface and comprise, on the opposite side, a first planar attachment surface (47) and, adjacent to this and adapted to an external side of the crossing contoured element (12) and corner-forming element (16) a second attachment surface (48); and
- the contoured elements (12) and the corner-forming elements (16) provide a building kit for designing a façade (11) for an external corner and an internal corner.

2. Façade according to claim 1, **characterized in that** the contoured elements (12) and the corner-forming elements (16) are connected to each other by means of plug-in connection elements (43), preferably bolts, in particular made of wood or wooden dowels.

3. Façade according to any of the preceding claims, **characterized in that** at least two plug-in connection elements (43) are provided at each site of connection between the contoured elements (12) and the corner-forming elements (16.

4. Façade according to any one of the preceding claims, **characterized in that** at least two bore holes (41, 58) for receiving the plug-in connection elements (43) are provided at each site of connection of the contoured element (12).

5. Façade according to any one of the claims 1 to 3, **characterized in that** the corner-forming elements (16) each comprise in a left and right section of the first attachment surface (47) at least two bore holes (51) for receiving the plug-in connection elements (43).

6. Façade according to any one of the preceding claims, **characterized in that** the contoured element (12) is designed as a semi-circular contour as seen in a cross-section that comprises a circular external side (31) imitating a tree trunk and an attachment surface (26) that is planar at least in part and preferably comprises recesses (29).

7. Façade according to any one of the preceding claims, **characterized in that** the contoured element (12) comprises in an upper section (23) thereof and along its longitudinal extension a tongue (24) and, on the opposite bottom side, a groove (28) designed to be complementary in shape.

8. Façade according to any one of the preceding claims, **characterized in that** a fin surface (33) is provided on the bottom side of the contoured element (12) between an external side (31) and a groove (28), whereby said fin surface (33) and a contoured element (12) that is assigned to and positioned adjacent to the fin surface (33) form an overlapping area.

9. Façade according to any one of the preceding claims, **characterized in that** the contoured element (12) - as seen in a side view - comprises at each front side a circular segment-shaped milled recess that extends from a lower edge (32) to the longitudinal middle plane and serves as second attachment surface (22) and verges into a first planar attachment surface (21) that extends to the upper end of the contoured element (12).

10. Façade according to any one of the preceding claims, **characterized in that** the bore holes (41, 58) are provided in the planar attachment surface (21) of the contoured element (12).

11. Façade according to any one of the preceding claims, **characterized in that** the contoured element (12) comprises in the second attachment surface (22) near the first attachment surface (21) a recess (66) that extends transverse with respect to the longitudinal extension of the contoured element (12), whereby said transverse recess (66) comprises a contour for receiving at least the tongue (24) of a further contoured element (12) that is arranged in the cross bond.

12. Façade according to any one of the preceding claims, **characterized in that** the corner-forming element (16) consists of a round body that comprises on a bottom side thereof a concave surface (49) whose radius of curvature preferably corresponds to the radius of the corner-forming element (16).

13. Façade according to any one of the preceding claims, **characterized in that** a planar cut surface (46) is designed as the end surface of a trunk on a front side of the corner-forming element (16) and **in that** the opposite front side, as seen in the lateral view, comprises in an upper half thereof a planar attachment surface (47) that verges into a second attachment surface that is formed by a circle segment-shaped milled recess whose radius of curvature preferably corresponds to the radius of the corner-forming element (16).

14. Façade according to claim 1, **characterized in that** the corner-forming element (16) comprises a recess (66) between a first attachment surface (47) and a second attachment surface (48).

15. Façade according to any one of the preceding claims, **characterized in that** the contoured element (12) comprises bore holes (37) in the transition area (36) between the external side (31) and the tongue (24), which bore holes (37) preferably are arranged to extend obliquely downward when viewed from outside to inside.

16. Façade according to any one of the preceding claims, **characterized in that** the contoured elements (12) and the corner-forming elements (16) are preferably designed to be made from the wood of larch trees or Douglas firs for external areas and from the wood of pine trees, oak trees, northern firs, cedars, hemlock firs or as imitation wood for internal areas.

## Revendications

1. Façade de type maison en rondins pour le revêtement de murs à l'intérieur et à l'extérieur, avec au moins deux éléments profilés allongés (12) pour le revêtement d'une face de mur, qui peuvent être disposés l'un au-dessus de l'autre, avec des éléments de création d'angle (16), qui sont associés aux éléments profilés (12) et peuvent être disposés sous forme de bouts s'engageant l'un au-dessus de l'autre en appareillage croisé, dans laquelle les éléments profilés (12) donnent avec les créations d'angle (16) l'impression d'une construction en rondins massive,
**caractérisée en ce que**
- les éléments profilés (12) ont une forme symétrique selon leur direction longitudinale et présentent, à proximité de leurs faces frontales, chaque fois un creux (66) s'étendant transversalement pour un élément profilé opposé (12) à assembler en appareillage croisé,
- les éléments de création d'angle (16) sont réalisés en forme de bouts de rondins, qui présentent une face de coupe (46) formant une face d'extrémité et en opposition une première face d'assemblage plane (47) et, adjacente à celle-ci, une deuxième face d'assemblage (48) adaptée à un côté extérieur de l'élément profilé croisé (12) et de l'élément de création d'angle (16), et
- les éléments profilés (12) et les éléments de création d'angle (16) forment un ensemble pour réaliser une façade (11) pour un angle extérieur et un angle intérieur.

2. Façade selon la revendication 1, **caractérisée en ce que** les éléments profilés (12) et les éléments de création d'angle (16) peuvent être assemblés les uns aux autres au moyen d'éléments d'assemblage à fiches (43), de préférence des broches, en particulier en bois, ou des chevilles de bois.

3. Façade selon l'une quelconque des revendications précédentes, **caractérisée en ce qu'**il est prévu au moins deux éléments d'assemblage à fiches (43) à chaque point d'assemblage entre les éléments profilés (12) et les éléments de création d'angle (16).

4. Façade selon l'une quelconque des revendications précédentes, **caractérisée en ce qu'**il est prévu, en chaque point d'assemblage de l'élément profilé (12), au moins deux alésages (41, 58) destinés à recevoir les éléments d'assemblage à fiches (43).

5. Façade selon l'une quelconque des revendications 1 à 3, **caractérisée en ce que** les éléments de création d'angle (16) présentent, sur une partie gauche et une partie droite de la première face de butée (47), chaque fois au moins deux alésages (51) destinés à recevoir les éléments d'assemblage à fiches (43).

6. Façade selon l'une quelconque des revendications précédentes, **caractérisée en ce que** l'élément profilé (12) présente une section transversale semi-circulaire, qui comprend un côté extérieur rond (31) imitant un tronc d'arbre et une face d'appui au moins en partie plane (26), qui présente de préférence des saignées (29).

7. Façade selon l'une quelconque des revendications précédentes, **caractérisée en ce que** l'élément profilé (12) présente sur une partie supérieure (23) une languette (24) orientée en direction longitudinale et sur la face inférieure opposée une rainure (28) de forme complémentaire.

8. Façade selon l'une quelconque des revendications précédentes, **caractérisée en ce qu'**une face de nervure (33) est formée sur le côté inférieur de l'élément profilé (12), entre un côté extérieur (31) et une rainure (28), et forme une zone de recouvrement avec un élément profilé (12) voisin et associé à la face de nervure (33).

9. Façade selon l'une quelconque des revendications précédentes, **caractérisée en ce que** l'élément profilé (12) - vu en une vue latérale - présente sur chaque face frontale, à partir d'une arête inférieure (32) jusqu'au plan longitudinal médian, un fraisage en forme de segment de cercle constituant une seconde face d'assemblage (22), qui se prolonge en une première face d'assemblage plane (21) jusqu'à l'extrémité supérieure de l'élément profilé (12).

10. Façade selon l'une quelconque des revendications précédentes, **caractérisée en ce que** les alésages (41, 58) sont prévus dans la face d'assemblage plane (21) de l'élément profilé (12).

11. Façade selon l'une quelconque des revendications précédentes, **caractérisée en ce que** l'élément profilé (12) présente dans la seconde face d'assemblage (22), à proximité de la première face d'assemblage (21), une saignée (66) orientée transversalement à la direction longitudinale de l'élément profilé (12), laquelle présente un profilage destiné à recevoir au moins la languette (24) d'un autre élément profilé (12) disposé en appareillage croisé.

12. Façade selon l'une quelconque des revendications précédentes, **caractérisée en ce que** l'élément de création d'angle (16) se compose d'un corps rond, qui présente sur un côté inférieur une face concave (49), qui possède un rayon de courbure correspondant au rayon de l'élément de création d'angle (16).

13. Façade selon l'une quelconque des revendications précédentes**, caractérisée en ce qu'**une face de coupe plane (46) est réalisé en forme de face d'extrémité d'un tronc sur un côté frontal de l'élément de création d'angle (16) et le côté frontal opposé, vu en une vue latérale, présente dans une moitié supérieure une face d'assemblage plane (47), qui se prolonge en une seconde face d'assemblage, qui est formée par un fraisage en forme de segment de cercle, lequel présente de préférence un rayon correspondant au rayon de l'élément de création d'angle (16).

14. Façade selon la revendication 1, **caractérisée en ce que** l'élément de création d'angle (16) présente une saignée (66) entre une première face d'assemblage (47) et une seconde face d'assemblage (48).

15. Façade selon l'une quelconque des revendications précédentes, **caractérisée en ce que** l'élément profilé (12) présente, dans la zone de transition (36) entre le côté extérieur (31) et la languette (24), des alésages (37) qui sont de préférence disposés en oblique vers le bas, vus de l'extérieur vers l'intérieur.

16. Façade selon l'une quelconque des revendications précédentes, **caractérisée en ce que** les éléments profilés (12) et les éléments de création d'angle (16) sont réalisés en bois, de préférence pour l'extérieur en mélèze ou en douglas et pour l'intérieur de préférence en pin, en sapin du Nord, en cèdre, en pruche du Canada, ou en imitation bois.
